# EUROPÄISCHE PATENTSCHRIFT

(11) **EP 0 620 340 B1**
(45) Veröffentlichungstag und Bekanntmachung des Hinweises auf die Patenterteilung: **14.05.1997**
(21) Anmeldenummer: 94104562.7
(22) Anmeldetag: 23.03.1994
(51) Int. Cl.: E05B 27/00

(54) **Kombination eines Flachschlüssels und eines Schliesszylinders**
Combination of a flat key and a cylinder lock
Combinaison d'une clé plate et d'une serrure cylindrique

(30) Priorität: 27.03.1993 DE 4310107
(43) Veröffentlichungstag der Anmeldung: 19.10.1994
(73) Patentinhaber: JULIUS NIEDERDRENK KG, 42553 Velbert (DE)
(72) Erfinder: Möllenkamp, Siegfried,, D-42549 Velbert, (DE)
(74) Vertreter: Beyer, Rudi

(56) Entgegenhaltungen:
- DE-A- 3 225 952
- DE-A- 3 424 336
- DE-A- 3 603 687
- DE-A- 3 630 524
- FR-A- 2 388 966
- US-A- 3 656 328
- US-A- 4 161 871
- US-A- 4 231 242
- US-A- 5 148 690

## Beschreibung

Die Erfindung betrifft eine Kombination eines Flachschlüssels und eines Schließzylinders mit Stiftzuhaltungen, mit einem Zylindergehäuse, in dem ein im Querschnitt kreisrunder Kern mit Längsprofil oder Längsrippenprofil im Schlüsselkanal für den Flachschlüssel mit an den Schmalseiten vorgesehenen, variierbaren Ausschnitten drehbar gelagert ist, und mit sich zur Kernlängsachse quer erstreckenden federbelasteten Stiftzuhaltungen, die jeweils in Reihe oder in Reihen angeordnet in Ebenen liegen, die z. B. gleichlaufend zur Mittelachse des Kerns angeordnet sind, und die mindestens einen Kernstift umfassen, denen die passenden Ausschnitte und Vertiefungen im Flachschlüssel gegenüberliegen, wobei der Schlüsselrücken an der Kernmantelfläche tangiert, wobei von dem Endteil des Flachschlüssels ein Verriegelungsschieber betätigbar ist, der mindestens einen den Kern gegen Drehung verriegelnden Kernstift steuert. Eine solche Kombination ist aus der DE-A-3 603 687 vorbekannt.

Es werden von Fachfirmen Aufsperrmethoden, die Schulung in solchen Aufsperrmethoden durch Demonstrationsveranstaltungen und Videofilme sowie Aufbruchwerkzeuge angeboten, mit denen sich Schließzylinder der unterschiedlichsten Bauarten relativ geräuschlos und ohne dabei größere Spuren zu hinterlassen in zehn Sekunden öffnen lassen. Dies stellt ein großes Problem in allen Bereichen, z. B. in Krankenhäusern, für Automatenaufsteller, für Schmuckbehälter, Vitrinen und sonstige Wertbehälter, dar.

Die DE-A-3 603 687 betrifft im übrigen einen aus Schließzylinder und zugehörigem Flachschlüssel bestehende Schließeinrichtung, bei welcher der Flachschlüssel im Bereich seiner der Schließkerbenschmalseite gegenüberliegenden Rückenzonen einen selbst von den tiefsten Schließkerben nicht ausschneidbaren Führungsquerschnitt besitzt, der auf der einen Breitseite eine Führungsnut aufweist, die zusätzlich zu den auf beiden Breitseiten angeordneten Profilvariationsnuten/-Rippen vorgesehen ist, und welcher Führungsabschnitt in seinem der dachförmigen Schlüsselspitze zugekehrten Endbereich eine zur Spitze hin offene Verbreiterung aufweist zum Einfahren einer schlüsselkanalseitigen Nase, wobei die schließkerbenseitig liegende Flanke der deckend zur Führungsnut liegenden Verbreiterung an ihrem der Schlüsselspitze zugekehrten Ende in eine schließkerbenseitig der Spitze auslaufende erste Auflaufschräge übergeht, welcher in größerem Abstand von der Spitze eine entgegengesetzt geneigt gerichtete, zweite Auflaufschräge gegenüberliegt, deren Abstand vom Ende der Verbreiterung größer ist als der Durchmesser bzw. die Dicke der an der Seitenflanke einer parallel zur Schlüsselebene verschieblich angeordneten Ergänzungs-Zuhaltung sitzenden Nase mit gerundeten Mantelzonen, welche formschlüssig in den rückwärtig der zweiten Auflaufschräge liegenden Endabschnitt der Verbreiterung einfährt. Die zweite Auflaufschräge mündet in die Rückenflanke des Flachschlüssels aus. Die Schließeinrichtung ist außerdem dadurch gekennzeichnet, daß die schließkerbenseitig liegende Flanke der Verbreiterung im Anschluß an die erste Auflaufschräge eine der Rückenflanke näherliegende Gleitbahn ausbildet, die im Parallelverlauf zur zweiten Auflaufschräge in den End-Abschnitt der Verbreiterung abfällt. Die Ergänzungs-Zuhaltung liegt in Offenstellung mit beiden Stirn-Enden auf der Schließzylinderkernfuge eingeordnet und der Abstand der Nase von dem einen Stirnende der Ergänzungs-Zuhaltung ist gleich dem Höhenabstand der Gleitbahn von der tieferliegenden Flanke des End-Abschnittes. Im übrigen ist die Schließeinrichtung durch mehrere in Einschubrichtung hintereinanderliegende Ergänzungs-Zuhaltungen mit in Öffnungsstellung in unterschiedlichem Abstand von der Rückenfläche liegenden Nasen und einem diesen zugeordneten Wellenverlauf des rückwärtigen End-Abschnitts der Verbreiterung. Die Tiefe der Verbreiterung ist kleiner als die der Führungsnut.

Aus dem Prospekt der Firma Zeiss Ikon, Sperr-Rippenprofil, S. 1-4, ist eine Abtastsicherung in einem Drehzylinderschloß mit mehreren in Reihe angeordneten, aus Kern- und Gehäusestiften bestehenden Zuhaltungsstiftpaaren, die in radial zur Zylindermitte verlaufenden, Zylinderkern- und Zylindergehäuse fluchtend durchdringenden Stiftbohrungen gelagert sind und wobei wenigstens einer der Kernstifte bei nicht in den Schlüsselkanal eingeführtem Flachschlüssel von einem federbelasteten Sperrbolzen gehalten ist, wobei dem Kernstift, der in Sperrlage in eine Gehäusestiftbohrung eingreift, eine Steuervorrichtung (Steuerbolzen, Druckfeder) zugeordnet ist, welche den Kernstift gegen die Wirkung der ihn sowie den zugehörigen Gehäusestift treibenden Stiftfeder in der Sperrlage hält, und daß die Steuervorrichtung so angeordnet ist, daß sie von der eindringenden, passenden Flachschlüsselspitze aus ihrer die Sperrlage des Kernstiftes bewirkenden Stellung entfernt wird. Die Steuervorrichtung besteht aus einem Steuerbolzen, der unter der Wirkung einer Druckfeder steht, die stärker als die Stiftfeder des Zuhaltungsstiftpaares ist, mit dem der Steuerbolzen zusammenarbeitet, und daß bei nicht eingeführtem Schlüssel der Steuerbolzen an der Dachfläche des Kernstiftes aufliegt. Dabei soll der Steuerbolzen in einer Bohrung gelagert sein, die das Zylinderkernende zentrisch in Richtung der Längsachse des Zylinderkerns durchdringt. Bei einem Einbaudoppelzylinder sind zwei sich gegenseitig federnd abstützende, jeweils eines der Zylinderkernenden durchdringende Steuerbolzen vorgesehen. Der sperrende Kernstift ragt in seiner Sperrstellung nur mit seinem abgerundeten oder kegeligen Ende in den Schlüsselkanal hinein.

Aus der GB-A-1 383 008 ist ein weiterer Schließzylinder mit Kern- und Gehäusestiften sowie einem Längsrippenprofilflachschlüssel vorbekannt.

Die FR-A-2 388 966 zeigt ein Zylinderschloß mit einem Schließzylinder, dem ein drehbarer Kern zugeordnet ist, der einen Schlüsselkanal aufweist, in dem ein Flachschlüssel einschiebbar ist, der mit Längsrippenprofil versehen ist, die mit Zuhaltungen zusammenwirken, wobei das Schloßgehäuse durch einen Mantel aus einem relativ harten Werkstoff geschützt ist, der zum Beispiel aus gehärtetem Stahl bestehen kann. Dem Zylinderschloß ist an seinem hinteren, inneren Ende ein Schieber zugeordnet, der ein stangenförmiges Element steuert. Der Schieber greift in eine Einkerbung des als Längsrippenprofilflachschlüssel ausgebildeten Flachschlüssels ein.

Die DE-A-3 225 952 zeigt einen Schließzylinder-Flachschlüssel mit mindestens einer seitlichen Vertiefung zum Eintritt der inneren Enden von Zylinder-Kernstiften, wobei die zum spitzenseitigen Ende des Schlüssels offene Vertiefung mit hinterschnittenen Längsflanken ausgestattet ist zum Zurückziehen des mit einem formpassenden Kopf ausgestatteten Zylinder-Kernstiftes. Diese Vertiefung ist als im Querschnitt schwalbenschwanzförmig gestaltete Rinne und der Kopf in Form eines Kegelstumpfes ausgebildet. Der Querschnitt der Vertiefungs-Rinne verbreitert sich mündungsseitig. Die Vertiefungsrinne weist eine seitliche Verbreiterungsöffnung vom Querschnitt des Kopfes auf.

Der Erfindung liegt die Aufgabe zugrunde, eine Kombination eines Flachschlüssels und eines Schließzylinders mit Stiftzuhaltungen, zu schaffen, dessen Nachschließsicherheit, Aufsperrsicherheit und die Abtastsicherheit ganz erheblich erhöht wird. Definition: Unter "Aufsperrsicherheit" ist der Grad der Erschwerung, die Sperrorgane eines Schließzylinders gewaltlos mit Hilfsmittel ohne Kenntnis des zugehörigen Schlüssels zerstörungsfrei zu überwinden, zu verstehen.

Unter "Nachschließsicherheit" ist der Grad der Erschwerung, den Schließzylinder mit einem anderen als dem zugehörigen Schlüssel zu betätigen, zu verstehen.

Unter "Abtastsicherheit" ist der Grad der Erschwerung, die Schließcodierung der Zuhaltungen eines Schließzylinders mit geeigneten Hilfsmitteln gewalt- und spurenlos aus dem Schließzylinder zu ermitteln, um nach den festgestellten Werten (Maßen) einen Nachschlüssel anzufertigen, zu verstehen.

Diese Aufgabe wird durch die in **Patentanspruch 1** wiedergegebenen Merkmale gelöst.

Dadurch, daß im Bereich der Schlüsselspitze im Tiefsten des Schlüsselkanals ein Schutzkörper angeordnet ist, muß der Schlüssel besonders ausgebildet sein, damit er bis zum Anschlag in den Schlüsselkanal eingeschoben werden kann und paßt.

Des weiteren wird durch das Vorhandensein des Schutzkörpers die Einführung von Sperrwerkzeugen erheblich erschwert.

Außerdem kann die Lage des Verriegelungsschiebers in bezug auf den Schutzkörper so bestimmt werden, daß zwischen Schutzkörper und Verriegelungsschieber normalerweise keine Sperrwerkzeuge vorbeigeschoben werden können.

Dadurch, daß der Verriegelungsschieber mindestens einen Stift steuert, der den Kern gegen Drehung verriegelt, kann die bisherige Einbruchsmethode nicht mehr angewendet werden, die darin besteht, eine Pickingpistole oder ein sonstiges Pickbesteck in den Schlüsselkanal einzuführen, um die Kernstifte hochzuschieben und gleichzeitig den Kern in Umfangsrichtung unter Spannung zu halten. Bei der Erfindung sind die Federkräfte, die die verschiedenen, verschieblich gelagerten Kernstifte, der Indexierstift und den Verriegelungsschieber belasten, verschieden groß. Bei der Impressionstechnik wird allerdings mit einem Werkstoff gearbeitet, der auf Druck reagiert. Aufgrund von Abdrücken werden dann Stellen weggearbeitet. Würde dies bei dem erfindungsgemäßen Schloß durchgeführt werden, so würde das Schloß sofort verriegeln, weil Abdrücke vorgetäuscht werden, die nicht weggearbeitet werden dürfen.

Im übrigen ist ein Schließzylinder gemäß der Erfindung leicht herstellbar.

Im übrigen ist der Schutzkörper mit dem Kern verbunden. Diese Verbindung kann dadurch hergestellt werden, daß in eine Bohrung des Kerns der stift- oder stangenförmige Schutzkörper unter Vorspannung eingesteckt ist. Dadurch, daß der Schutzkörper durch eine orthogonal zur Kernlängsachse verlaufende Bohrung hindurchgesteckt ist und den Schlüsselkanal im Bereich der Schlüsselspitze durchgreift, ergeben sich besonders enge Räume zwischen Kernstift, Schutzkörper und einem etwaigen Indexierstift, so daß sich Sperrwerkzeuge zum Zurückdrängen des Sperrschiebers kaum einsetzen lassen. Durch die besondere Ausgestaltung des Schließzylinders ergibt sich eine Indexierung des Kerns, so daß ein radiales Aufspannunghalten der Zuhaltungsstifte ausscheidet. Durch die federnde Lagerung des Indexierstiftes wird der Schlüsselrücken in Öffnungsstellung zurückgedrückt. Außerdem kann der Abstand zwischen dem Indexierstift und dem Schutzkörper zum Eintritt der Schlüsselspitze besonders klein gehalten werden, wodurch ein Manipulieren mit Sperrwerkzeugen weiter erschwert wird. Schließlich ist auf kürzeste Entfernung eine gute Einleitung der Kräfte in den Zylinderkern gegeben, wodurch keine Verkantung des Verriegelungsschiebers möglich ist. Außerdem läßt sich ein derartiger Verriegelungsschieber preiswert und stabil fertigen.

Eine Ausführungsform nach **Patentanspruch 2** ist leicht herstellbar.

In **Patentanspruch 3** ist eine vorteilhafte Ausführungsform der Erfindung beschrieben.

Eine Ausführungsform nach **Patentanspruch 4** ist fertigungsmäßig leicht herstellbar.

Bei ausreichenden Platzverhältnissen ermöglicht **Patentanspruch 5** eine preiswerte Lösung. Diese Ausführungsform eignet sich besonders in den Fällen, in denen wenig Material am Zylindergehäuse zur Lagerung des Indexierstiftes zur Verfügung steht. In diesem Falle ermöglicht die erfindungsgemäß vorgeschlagene Lösung ebenfalls eine preiswerte, kompakt bauende Bauform. Außerdem kann die Federkraft der Klemmfeder ausreichend groß bemessen werden, um einen hohen Druck auf den Indexierstift übertragen zu können.

In **Patentanspruch 6** ist eine bevorzugte Ausgestaltung für die Klammerfeder beschrieben.

Bei der Ausführungsform nach **Patentanspruch 7** ergibt sich eine indirekte Ansteuerung des Kernstiftes durch den Schlüssel. Dies ermöglicht wiederum eine Verriegelung des Kerns durch die Kernstifte im Bereich des Verriegelungsschiebers, während auf dem übrigen Teil der Länge des Zylinderschlosses die Verriegelung desselben durch die Gehäusestifte erfolgt. Dadurch ist es durch ein Pick-Besteck nicht mehr möglich, die Stifte anzuheben, da auf dem überwiegenden Teil der Schlüssellänge die Gehäusestifte angehoben werden müssen, während die durch den Verriegelungsschieber betätigten Kernstifte heruntergedrückt werden müßten, was nach der Picking-Methode unmöglich ist.

Bei der Ausführungsform nach **Patentanspruch 8** ergibt sich eine weitere radiale Fixierung des Zylinderkerns.

Wird bei der Ausführungsform nach **Patentanspruch 9** mit einem passenden Schlüssel geöffnet, so ergibt sich eine Stellung, in der der Kernstift eine Position erreicht, in der der Kern gegenüber dem Zylindergehäuse entriegelt ist.

Wird ein passender Schlüssel entfernt, dann wird der Kernstift über die Schräge und den Verriegelungsschieber so angehoben, daß er den Kern gegenüber dem Zylindergehäuse verriegelt. Ein vor diesem Kernstift liegender weiterer Kernstift ruht mit seiner Längsstirnseite dann auf der Schrägen auf.

Wird das Schloß mit einem passenden Schlüssel geöffnet, dann fällt einer der Kernstifte in einen Schlüsseleinschnitt ein, während der andere Kernstift mit seiner Stirnseite auf der Steuerschrägen des Verriegelungsschiebers aufruht. Diese Stellungen entsprechen Stellungen der Kernstifte, in denen der Kern gegenüber dem Zylindergehäuse gedreht werden kann.

Gelingt es bei einem Öffnungsversuch mit Sperrwerkzeugen den Schieber zurückzudrängen, so fällt einer der Kernstifte nach unten und die Sperrnase des Verriegelungsschiebers fällt hinter die Schulter, den Rücksprung oder dergleichen und verriegelt diesen, so daß der Kern gegenüber dem Zylindergehäuse nicht gedreht werden kann. In diesem Fall ist auch das Schloß mit einem passenden Schlüssel nicht mehr zu öffnen. Dadurch ist ersichtlich, daß ein Einbruchsversuch stattgefunden hat. Dies kann insbesondere bei Automaten, aber auch bei Wertbehältern und Schränken, in denen Drogen aufbewahrt werden, von großem Vorteil sein.

Bei der Ausführungsform nach **Patentanspruch 10** ist die Verriegelungsposition genau bestimmt, da durch Anschlag der Fahne gegen den Schutzkörper sich eine definierte Verriegelungsstellung in der vorderen Position des Verriegelungsschiebers ergibt.

Bei der Ausführungsform nach **Patentanspruch 11** ist eine saubere, verkantungsfreie Lagerung der Feder gegeben. Außerdem wird durch den Fortsatz die hintere Position des Verriegelungsschiebers genau bestimmt.

In **Patentanspruch 12** ist eine weitere vorteilhafte Ausführungsform der Erfindung beschrieben.

Ist an einem erfindungsgemäßen Schloß manipuliert worden und ist der Verriegelungsschieber mit seiner Steuernase hinter die Schulter eines Kernstiftes eingefallen, so läßt sich - wie dargelegt - ein erfindungsgemäßes Schloß normalerweise auch nicht mehr mit einem dazugehörigen Schlüssel öffnen.

**Patentansprüche 13 und 14** beschreiben vorteilhafte Ausführungsformen.

Durch die Merkmale der **Patentansprüche 15** bis **18** wird erreicht, daß die Aufsperrsicherheit, die Nachschließsicherheit und die Abtastsicherheit erheblich erhöht werden. Insbesondere ist es dann nicht mehr möglich, daß nach der Impressionstechnik Abdrücke hergestellt werden, um an einem Rohling entsprechende Aussparungen auszubilden und dadurch einen Nachschlüssel anzufertigen. Da für einen Außenstehenden kein System erkennbar ist, kann der Schlüsselrohling nicht in seinen wichtigen Merkmalen vorgefertigt werden, um ihn an das Schloßeingerichte anzupassen. Vielmehr ist für einen Außenstehenden die innere Anordnung und Ausbildung der Schloßeingerichteteile völlig unbekannt. Ohne Zerstörung des Schlosses ist ein Öffnen ohne den passenden Schlüssel nicht mehr möglich.

In der Zeichnung ist die Erfindung an Ausführungsbeispielen - teils schematisch - veranschaulicht. Es zeigen:
- Fig. 1: einen Längsschnitt durch einen Schließzylinder, bei dem der Zylinderkern um 360 Grad drehbar ist und der Schließzylinder von der Tür bzw. Korpusinnenseite nach außen eingebaut werden kann;
- Fig. 2: einen Längsschnitt durch einen Schließzylinder, bei dem der Zylinderkern um ein begrenztes Maß rechts oder links drehbar ist und bei dem der Einbau des Schließzylinders von außen nach innen erfolgt;
- Fig. 3: eine Einzelheit aus einem Schließzylinder, teils im Schnitt, teils in der Ansicht, in normaler Verriegelungseines Schließzylinders, und zwar nach dem Abziehen eines passenden Schlüssels;
- Fig. 4: einen Längsschnitt entsprechend Fig. 3, wobei ein passender Schlüssel in den Schlüsselkanal eingeführt worden ist;
- Fig. 5: einen Längsschnitt entsprechend Fig. 4, wobei nach einem Einbruchsversuch der Verriegelungsschieber in seine hintere Position verschoben worden ist und dabei das Abgleiten der Kernstifte von der Fläche der Steuernase erfolgt und der Kern durch die Gehäusestifte blockiert ist;
- Fig. 6: einen Längsschnitt entsprechend Fig. 5, wobei nach einem Aufbruchsversuch der Verriegelungsschieber mit seiner Steuernase hinter eine Schulter eines Kernstiftes blockierend eingerastet ist;
- Fig. 7: einen Schnitt nach der Linie VII - VII der Fig. 6;
- Fig. 8: einen Längsschnitt durch einen Schließzylinder, wobei nach einem Einbruchsversuch die Kernstifte in Verriegelungs- und Blockierstellung stehen und der Verriegelungsschieber durch eine autorisierte Person mittels passendem Werkzeug wieder in seine Ausgangslage (Entriegelungsstellung) zurückgedrückt wird;
- Fig. 9: einen Schnitt nach der Linie IX - IX der Fig. 8;
- Fig. 10: eine Explosionsdarstellung von Öffnungswerkzeugen, mit denen nach einem Einbruchsversuch der Verriegelungsschieber in seine Ausgangsstellung (Entriegelungsstellung) zurückgedrückt und die Kern- und Gehäusestifte in ihrer Ausgangslage zurückbewegt werden können (Fig. 8);
- Fig. 11: die aus Fig. 10 ersichtlichen Werkzeuge, wobei ein Sperrwerkzeug in einen Längskanal des Schlüssels eingeführt worden ist (Fig. 8);
- Fig. 12: einen erfindungsgemäßen Schlüssel mit Doppelspitze in teilweiser Seitenansicht, mit Schutzkörper;
- Fig. 13: eine Einzelheit aus Fig. 6, mit verriegelbarem Kernstift, der schließungsbedingt verschiedene Längen haben kann;
- Fig. 14: einen Entriegelungsschieber in der Stirnansicht;
- Fig. 15: einen Querschnitt nach der Linie XV - XV der Fig. 2;
- Fig. 16: einen Längsschnitt nach der Linie XVI - XVI der Fig. 15;
- Fig. 17: eine Klammerfeder in der Seitenansicht;
- Figuren 18 bis 20: ausschnittsweise Vergrößerungen bei weiteren Ausführungsformen der Erfindung.

Mit dem Bezugszeichen 1 ist in der Zeichnung ein Zylindergehäuse bezeichnet, im dem ein Kern 2 drehbar gelagert ist.

In dem Gehäuse 1 sind parallel und mit Abstand zueinander Gehäusestifte 3 gegen die Rückstellkraft je mindestens eines Federelementes 4 längsverschieblich angeordnet.

Jedem der Gehäusestifte 3 ist je ein Kernstift 5 zugeordnet. Jeder der Kernstifte 5 ist in je einer Bohrung 6 im Kern längsverschieblich gelagert. Alle Kemstifte besitzen eine Umlaufschräge, um das Anheben derselben durch die Schlüsselspitze und das Eintauchen in die Ausschnitte 7 eines Flachschlüssels 8 ermöglichen. Der Flachschlüssel 8 kann auch als Längsrippenprofilflachschlüssel ausgestaltet sein.

Mit dem Bezugszeichen 9 ist ein Schlüsselkanal bezeichnet. Der Schlüsselrücken ist mit dem Bezugszeichen 10 bezeichnet.

Insbesondere aus Fig. 12 ist zu erkennen, daß der Flachschlüssel 8 in seiner Spitze einen Hilfsschlitz 11 aufweist, dessen Querabmessungen so bemessen sind, daß der Schlüssel mit den dadurch gebildeten beiden Schlüsselspitzen 12 und 13 einen stangenförmigen Schutzkörper 14 mit geringem Spiel auf gegenüberliegenden Seiten umgreift.

Der stangenförmige Schutzkörper 14 verläuft mit seiner Längsachse orthogonal zur Längsachse des Flachschlüssels 8 und auch orthogonal zur Längsachse des Kerns 2.

Wie insbesondere die Figuren 7, 15 und 16 erkennen lassen, ist der stangenförmige Schutzkörper 14 mit seinen Endabschnitten in einer Bohrung 15 angeordnet, wobei der Schutzkörper 14 durch Vorspannung in der Bohrung gehalten wird. Er durchgreift mit seinem mittleren Längenabschnitt den Schlüsselkanal 9.

Auf der dem Schlüsselrücken 10 zugekehrten Seite des Zylindergehäuses ist bei den aus den Figuren ersichtlichen Ausführungsformen ein Indexierstift 16 diametral gegenüberliegend und mit seiner Längsachse orthogonal zu dem stangenförmigen Schutzkörper 14 verlaufend angeordnet. Dieser Indexierstift 16 ist an einer Klammerfeder 17 befestigt, die das Zylindergehäuse 1 umgreift und (Fig. 15) in Nuten 18 angeordnet ist. Die Klammerfeder 17 umgreift unter Vorspannung das Zylindergehäuse 1.

Bei der Ausführungsform nach Fig. 1 ist hingegen der Indexierstift 16 in einer Bohrung des Zylindergehäuses 1 gegen die Rückstellkraft einer Druckfeder 19 gelagert.

Der Indexierstift 16 ist an seinem freien, dem Schlüsselkanal 9 zugekehrten Endabschnitt konisch zulaufend ausgebildet und endet mit seiner Spitze im geringen Abstand zur Oberfläche des stangenförmigen Schutzkörpers 14. Dieser Abstand muß so bemessen sein, daß der Flachschlüssel 8 mit seiner Schlüsselspitze 12 in diesen Abstand eindringen und den Indexierstift 16 bis auf die Trennungsebene zwischen Zylindergehäuse 1 und Kern 2 zurückdrücken kann.

Die Schlüsselspitze 13 des Flachschlüssels 8 drückt hingegen die Reihe von Kernstiften 5 bis auf die Trennungsebene zurück, bis auf Kernstifte, die näher zum Bereich der Schlüsselspitze liegen, wenn diese nicht mehr in den Schlüsselkanal 9 hineinragen und die nachfolgend beschrieben werden.

In einer besonderen Aussparung 20 ist ein Verriegelungsschieber 21 längsverschieblich, also in Richtung der Schlüssellängsachse, gegen die Rückstellkraft eines Federelementes 22 angeordnet. Das Federelement 22 stützt sich gegen ein axial verstellbares Widerlager 23 ab, das bei den dargestellten Ausführungsformen als Schraubstopfen ausgebildet ist, das in eine Bohrung 24 mit Gewinde einschraubbar ist.

Die Ausführungsformen nach den Figuren 1, 2, 5, 13 und 14 besitzen je eine Sackbohrung 26, in der das Federelement 22 geführt und gelagert ist.

Des weiteren ist bei den Ausführungsformen nach den Figuren 3, 4, 5, 6, 8, 13 und 14 einstückig eine Schulter bzw. Ansatz 27 mit der Steuernase 28 verbunden, die zu der Seite des Zylindergehäuses 1 gerichtet ist, auf der sich der Schlüsselrücken 10 befindet.

Außerdem ist mit dem Verriegelungsschieber bei allen Ausführungsformen eine Steuernase 28 einstückig verbunden, die eine Anlaufschräge 29 aufweist. Die Anlaufschräge 29 geht in eine planparallele Fläche 30 über, mit der der Verriegelungsschieber 21 an der Aussparungsführung 20 anliegt. Die Fläche 30 verläuft planparallel zu Auflage- und Führungsflächen 31, 32.

Bei der Ausführungsform nach Fig. 15 wird die Führungsfläche durch die Mantelfläche 33 einer Bohrung gebildet.

Die Steuernase 28 wird durch die von der Schlüsselspitze 13 ausgehende stirnseitige Fläche des Flachschlüssels 8 angesteuert und gegen die Rückstellkraft des Federelementes 22 zurückgedrängt.

In Fig. 3 ist die Ausgangsstellung veranschaulicht, in welcher sich noch kein passender Flachschlüssel 8 in dem Schlüsselkanal 9 befindet. Wird nun ein passender Flachschlüssel 8 in den Schlüsselkanal 9 eingeschoben, dann werden die Kernstifte der Reihe nach gegen die Rückstellkraft der ihnen zugeordneten Federn bis auf die Trennebene zurückgedrängt, da sie in die dafür passenden Schlüsselausschnitte 7 einfallen können. Außerdem fallen die in den Figuren 1, 3, 4, 5, 6 und 8 ersichtlichen vorletzten Kernstifte, die mit einer Ringschulter versehen sind, in die zugeordneten Schlüsseleinschnitte 7 ein, während der zum Schlüsselanschlag am weitesten entfernt liegende Stift auf der planparallelen Fläche 30 des Verriegelungsschiebers 21 bis zu der schräg verlaufenden Auflage- und Führungsfläche (Fig. 4) 29 zur Fläche 42 gleitet, in der er ebenfalls die Trennung zwischen Zylindergehäuse 1 und Kern 2 freigibt.

Bei der Ausführungsform nach Fig. 2 und 15 ist hinter dem vom Schlüsselanschlag am entferntest liegenden Kernstift 5 ein im Zylindergehäuse 1 fest angeordneter Stift 34 angeordnet. Dieser Stift 34 weist mit einem Endabschnitt 35 in eine Längsnut 36 des Verriegelungsschiebers 21, die bei abgezogenem Flachschlüssel 8 durch die Seitenwandungen der Längsnut 36 des Verriegelungsschiebers 21 verriegelt und bei einem passenden in dem Schlüsselkanal 9 eingeschobenen Flachschlüssel 8 den Endabschnitt 35 freigibt.

Bei den Ausführungsformen nach den Figuren 1, 3, 4, 5, 6, 8 und 13 weist der vorletzte Kernstift 5 eine Ringnut auf, die durch eine etwa mittig angeordnete Eindrehung gebildet ist und die so bemessen ist, daß der Verriegelungsschieber 21 mit seiner Steuernase 28 in diese Ringnut (z. B. Fig. 1, 6, 8 und 13) blockierend eingreift. Dieser Zustand ergibt sich dann, wenn an dem Schloß mit nicht passendem Schlüssel oder Einbruchwerkzeugen manipuliert worden ist. Danach kann auch mit einem passenden Schlüssel das Schloß nicht mehr geöffnet werden. Soll ein solches Schloß wieder funktionsfähig gemacht werden, ohne daß dabei eine Zerstörung eintritt, so sind insbesondere, die aus den Figuren 10 und 11 ersichtlichen Sperrwerkzeuge erforderlich, die aus einem schraubenzieherartigen Handgriff und einem aus Federstahl bestehenden Teil bestehen. Außerdem gehört dazu ein besonderer Hilfsschlüssel 38, der einseitig eine Längsnut 39 aufweist, durch die das Sperrwerkzeug 37 mit seinem federelastischen Teil lagegenau hindurchsteckbar ist (Fig. 8). Nach dem Einführen des Sperrwerkzeugs 37 in die Längsnut 39 bewegt sich das Sperrwerkzeug 37 unterhalb des vorletzten Kernstiftes 5 vorbei (Fig. 8) und stößt gegen den stangenförmigen Schutzkörper 14, worauf es wegen seiner Elastizität abgelenkt wird und anschließend gegen den Verriegelungsschieber 21 stößt und diesen gegen die Rückstellkraft des Federelementes 22 zurückdrängt. Dadurch tritt auch die Steuernase 28 aus der Ringnut des vorletzten Kernstiftes 5 aus und erlaubt das Nachschieben des Hilfsschlüssels 38, so daß nun dieser zuvor verriegelte Kernstift 5 über die Schlüsselauflaufschräge der Schlüsselspitze 13 gegen die Rückstellkraft der zugeordneten Feder hochgedrückt werden kann und danach das Nachführen des Hilfsschlüssels 38 bis zur Steuernase 28 des Verriegelungsschiebers 21 gestattet. Danach ist die aus Fig. 3 ersichtliche Ausgangsstellung wieder erreicht, in der sich das Schloß mit einem üblichen, passenden Flachschlüssel 8 wieder betätigen läßt. Nur das in seinen Querabmessungen sehr klein, z. B. nadelförmig gehaltene, federelastische Sperrwerkzeug 37 vermag den geringen Querabstand zwischen der Spitze des verriegelten Kernstiftes 5 (Fig. 8) und dem stangenförmigen Schutzkörper 14 zu überwinden. Ein starres Element könnte jedoch den Abstand der durch die Stirnseite des vorletzten der Kernstifte 5 und dem stangenförmigen Schutzkörper 14 gebildet ist, nicht überwinden. Zum Beispiel ist das Maß A, gemessen von der Längsmittellinie des besagten Kernstiftes 5, der durch den Mittelpunkt des stangenförmigen Schutzkörpers 14 verlaufenden Mittellinie, 3,5 mm. Zieht man eine orthogonal zur Längsachse dieses Kernstiftes 5 verlaufende Linie, die gerade die Spitze dieses Kernstiftes 5 berührt und die Mittellinie, die durch den Mittelpunkt des stangenförmigen Schutzkörpers verläuft, so kann der höchste Punkt (Spitze) des vorletzten Kernstiftes 5 diese Linie berühren, kann aber auch um einige wenige zehntel Millimeter von dieser Linie rückversetzt sein. Die Linie ist in der Zeichnung mit dem Bezugszeichen 40 bezeichnet. Dadurch, daß der stangenförmige Schutzkörper 14 in seiner Außenfläche abgerundet ist, wird ein Umlenken des freien, federelastischen Endes des Sperrwerkzeuges 37 erleichtert.

Wie man erkennt, sind die dem Schlüsselanschlag am entferntest liegenden Kernstifte 5 nach dem Hobb'schen Öffnungsverfahren nicht zu öffnen, weil der Zugriff zu den freien Enden dieser Kernstifte 5 durch den Verriegelungsschieber 21 nicht möglich ist. Dazu bedürfte es erst eines Zurückdrängens des Verriegelungsschiebers 21 gegen die Rückstellkraft des Federelements 22. Sollte dies trotzdem gelingen, derart, daß der Verriegelungsschieber 21 bis zu seinem Anschlag ganz nach hinten verschoben wird, dann gleiten diese Kernstifte 5 von dem Verriegelungsschieber 21 ab, so daß die Gehäusestifte 3 den Kern 2 gegenüber dem Zylindergehäuse 1 blockieren. Die in der Beschreibungseinleitung beschriebenen, käuflich erwerbbaren Sperrwerkzeuge lassen sich bei einem erfindungsgemäßen Schloß nicht verwenden, um es ohne Spuren und Zerstörung und geräuschlos aufsperren zu können.

Aus Fig. 18 ist eine weitere Ausführungsform der Erfindung zu ersehen. Bei dieser ist zwischen der Steuernase 28 und der Steuerfläche bzw. den Anlaufschrägen 29 eine Fläche 42 vorgesehen, auf die der letzte der Kernstifte 5 mit seiner konisch zulaufenden Stirnfläche aufruht, wenn der Verriegelungsschieber 21 durch den passenden Schlüssel gegen die Rückstellkraft der Feder zurückgeschoben worden ist. In dieser Stellung ist das Schloß entriegelt (Fig. 4). Wie mit gestrichelten Linien in den Figuren 2 und 18 veranschaulicht worden ist, können die Einschnitte variieren. In Fig. 18 sind diese Einschnitte mit X1, X2, X3 und X4 schematisch angedeutet worden.

Auch die Länge B der Fläche 42 kann variieren. Dies gilt auch hinsichtlich der Form. Zum Beispiel kann die Fläche 42 konkav, konvex oder in sonstiger Weise, beispielsweise wellenförmig, ausgestaltet werden. Es ist auch möglich, eine geradlinig begrenzte Fläche 42 nicht parallel zur Kernlängsachse 43, sondern unter einen spitzen Winkel dazu anzuordnen.

Alle diese Maßnahmen sollen bewirken, daß durch möglichst viele Varianten bei einem nicht passenden Schlüssel sofort die Sperrlage erreicht wird und auch von außen erkennbar ist (Fig. 8).

Bei der Ausführungsform nach Fig. 19 ist eine Variante der Unterkante der Steuernase 28 dargestellt. Mit ausgezogenen Linien ist ein Ausführungsbeispiel veranschaulicht. Mit strichpunktierten Linien sind zwei weitere Alternativformen angedeutet worden.

In Fig. 20 ist zu erkennen, daß die Steuernase 28 auch in einer Aussparung 44 des Schlüssels eingreifen kann. Die Form, Abmessung und Abstand dieser Aussparung 44 zur Kernlängsachse 43 können ebenfalls variiert werden. Die Dicke des Verriegelungsschiebers 21 ist mit D in Fig. 20 bezeichnet worden. Dieses Maß D muß kleiner sein als das Maß H, gemessen von der Spitze des vorletzten der Kernstifte 5 bis zum Übergang des konischen Teils in den zylindrischen Teil (Fig. 4).

Mit Y1 bis Y5 sind Höhenvarianten in Abhängigkeit zu den Einschnittsvarianten X1 bis Y5 bezeichnet.

### Bezugszeichenliste

- 1: Zylindergehäuse
- 2: Kern
- 3: Gehäusestift
- 4: Federelement
- 5: Kernstift
- 6: Bohrung
- 7: Ausschnitt
- 8: Flachschlüssel, Längsrippenprofilflachschlüssel
- 9: Schlüsselkanal
- 10: Schlüsselrücken
- 11: Längsschlitz
- 12: Schlüsselspitze
- 13: "
- 14: Schutzkörper
- 15: Bohrung
- 16: Indexierstift
- 17: Klammerfeder
- 18: Nut
- 19: Druckfeder
- 20: Aussparung und Führung
- 21: Verriegelungsschieber
- 22: Federelement, Druckfeder
- 23: Widerlager
- 24: Bohrung
- 25: -
- 26: Sackbohrung
- 27: Ansatz, Schulter
- 28: Steuernase
- 29: Steuerfläche, Anlaufschräge
- 30: Fläche, planparallele
- 31: Auflage- und Führungsfläche
- 32: " "
- 33: Mantelfläche
- 34: Stift
- 35: Endabschnitt
- 36: Längsnut
- 37: Sperrwerkzeug
- 38: Hilfsschlüssel
- 39: Längsnut
- 40: Linie
- 41: Längsschlitz
- 42: Fläche
- 43: Kernlängsachse
- 44: Aussparung
- 45: Längsachse des Längsschlitzes 11
- A: Maß
- B: Länge
- D: Dicke
- H: Kegelhöhe an Kernstift
- X: Einschnittsvarianten
- Y: Höhenvariante in Abhängigkeit zu Einschnittsvarianten

## Patentansprüche

1. Kombination eines Flachschlüssels (8) und eines Schließzylinders, mit Stiftzuhaltungen (3, 4), mit einem Zylindergehäuse (1), in dem ein im Querschnitt kreisrunder Kern (2) mit Längsprofil oder Längsrippenprofil im Schlüsselkanal (9) für den Flachschlüssel (8) mit an der Schmalseite vorgesehenen, variierbaren Ausschnitten (7) drehbar gelagert ist, und mit sich zur Kemlängsachse (43) quer erstreckenden federbelasteten Stiftzuhaltungen (3, 4), die jeweils in Reihe oder in Reihen angeordnet in Ebenen liegen, die z. B. gleichlaufend zur Mittelachse des Kerns (2) angeordnet sind, und die mindestens einen Kernstift (5) umfassen, denen die passenden Ausschnitte (7) und Vertiefungen im Flachschlüssel (8) gegenüberliegen, wobei der Schlüsselrücken (10) an der Kernmantelfläche tangiert, wobei von dem Endteil des Flachschlüssels (8) ein Verriegelungsschieber (21) betätigbar ist, der mindestens einen den Kern (2) gegen Drehung verriegelnden Kemstift (5) steuert, wobei in dem Bereich der Schlüsselspitze (12, 13) zugeordneten Tiefsten des Schlüsselkanals (9) ein im Schlüsselkanal (9) angeordneter Schutzkörper (14) vorhanden ist, der von dem Flachschlüssel (8) mit einem formmäßig abgestimmten Längsschlitz umgriffen ist, derart, daß der Längsschlitz (11) an der Schlüsselspitze ausmündet, wobei die Querabmessungen des Längsschlitzes so bemessen sind, daß der Flachschlüssel (8) mit den dadurch gebildeten beiden Schlüsselspitzen (12, 13) den quer zum Schlüsselkanal (9) angeordneten Schutzkörper (14) mit geringem Spiel auf gegenüberliegenden Seiten umgreift, und daß der mit dem Kern (2) verbundene Schutzkörper (14) stangenförmig ausgebildet ist, wobei der Schutzkörper (14) durch eine orthogonal zur Kernlängsachse verlaufende Bohrung (15) hindurchgesteckt ist und den Schlüsselkanal (9) im Bereich der Schlüsselspitze (12, 13) durchgreift, wobei im Bereich der Schlüsselspitze (12, 13) zugeordneten Tiefsten des Schlüsselkanals (9) ein dem Schlüsselrücken (10) gegenüberliegender Indexierstift (16) zugeordnet ist, und daß der Schutzkörper (14) unter Vorspannung in der Bohrung (15) gehalten ist, wobei der Indexierstift (16) federnd gelagert ist und durch den Schlüsselrücken (10) in Öffnungsstellung zurückdrückbar ist, wobei die Längsachse des Indexierstiftes (16) orthogonal zur Kernlängsachse und orthogonal zur Längsachse des stangenförmigen Schutzkörpers (14) sowie orthogonal zur Längsachse des Schlüsselkanals (9) verläuft, und daß der Verriegelungssschieber (21) in Achslängsrichtung des Kerns (2) durch Federkraft in Richtung auf den Flachschlüssel (8) belastet ist und daß der Verriegelungsschieber (21) eine Steuernase (28) aufweist, die bei einem Betreiben des Schließzylinders mit dem passenden Flachschlüssel (8) durch diesen gegen die Federkraft zurückdrückbar ist und die mit einer als Anlauffläche ausgebildeten Steuerfläche (29) den betreffenden, vom Verrriegelungsschieber (21) verriegelbaren, Kernstift (5) in Offenstellung steuert, wobei der Verriegelungsschieber (21) in einem zur Kernlängsachse orthogonal geführten Querschnitt T-förmig gestaltet ist und daß der Verriegelungsschieber (21) in einer formmäßig angepaßten Längsaussparung und Führung (20) des Kems (2) längsverschieblich geführt ist.

2. Kombination eines Schließzylinders und eines Flachschlüssels (8) nach Anspruch 1, **dadurch gekennzeichnet,** daß der Schutzkörper (14) im Querschnitt kreisrund ausgebildet ist.

3. Kombination eines Schließzylinders und eines Flachschlüssels (8) nach Anspruch 1 oder 2, **dadurch gekennzeichnet,** daß die endseitigen Kuppen des Schutzkörpers (14) in der Bohrung (15) von der Mantelfläche des Kerns (5) zurückversetzt angeordnet sind.

4. Kombination eines Schließzylinders und eines Flachschlüssels (8) nach Anspruch 1 oder einem der darauf folgenden Ansprüche, **dadurch gekennzeichnet,** daß der Indexierstift (16) stift- oder bolzenförmig ausgebildet ist.

5. Kombination eines Schließzylinders und eines Flachschlüssels (8) nach Anspruch 1 oder einem der darauf folgenden Ansprüche, **dadurch gekennzeichnet,** daß der Indexierstift (16) mit seiner ihn belastenden Feder in einer Bohrung des Zylindergehäuses (1) gelagert ist.

6. Kombination eines Schließzylinders und eines Flachschlüssels (8) nach Anspruch 1 oder einem der darauf folgenden Ansprüche, **dadurch gekennzeichnet,** daß der Indexierstift (16) an einer Klammerfeder (17) angeordnet ist, die das Zylindergehäuse (1) unter Federspannung umfaßt und daß die Klammerfeder (17) in seitlichen Nuten am Zylindergehäuse (1) lösbar gelagert ist.

7. Kombination eines Schließzylinders und eines Flachschlüssels (8) nach Anspruch 6, **dadurch gekennzeichnet,** daß die Klammerfeder (17) aus Blattfederstahl besteht.

8. Kombination eines Schließzylinders und eines Flachschlüssels (8) nach Anspruch 1 oder einem der darauf folgenden Ansprüche, **dadurch gekennzeichnet,** daß der Verriegelungsschieber (21) eine Längsnut (36) aufweist, in die ein im Zylindergehäuse (1) befestigter Stift (34) mit einem Endabschnitt (35) bei abgezogenem Flachschlüssel (8) eintaucht, während bei einem Schließen mit passendem Flachschlüssel (8) die Längsnut (36) aus dem Bereich des Ansatzes (35) des Stiftes (34) durch Längsverschiebung des Verriegelungsschiebers (21) entfernt ist.

9. Kombination eines Schließzylinders und eines Flachschlüssels (8) nach Anspruch 1 oder einem der darauf folgenden Ansprüche, **dadurch gekennzeichnet,** daß die Steuernase (28) eine unter einem spitzen Winkel zur Längsachse des Kerns (2) verlaufende Anlaufschräge (29) aufweist, die zwei oder mehrere Kernstifte (5) steuert, von denen der der Steuernase (28) am nächsten liegende Kernstift (5) einen Rücksprung, eine Schulter, Eindrehung oder dergleichen, aufweist, in die beim Öffnungsversuch mit einem nicht passenden Schlüssel (8) oder dergleichen die Steuernase (28) blockierend eingreift.

10. Kombination eines Schließzylinders und eines Flachschlüssels (8) nach Anspruch 9, **dadurch gekennzeichnet,** daß der Verriegelungsschieber (21) einen einstückig mit der Steuernase (28) ausgebildeten Fortsatz aufweist, der in dem Schlüsselkanal (9) angeordnet ist.

11. Kombination eines Schließzylinders und eines Flachschlüssels (8) nach Anspruch 10, **dadurch gekennzeichnet,** daß ein Federelement (22) auf dem Fortsatz geführt und gelagert ist, das sich einerseits an dem Verriegelungsschieber (21) bzw. an dessen Fortsatz und andererseits an einem Widerlager (23) abstützt.

12. Kombination eines Schließzylinders und eines Flachschlüssels (8) nach Anspruch 11, **dadurch gekennzeichnet,** daß das Widerlager (23) in Verschieberichtung des Verriegelungsschiebers (21) einstellbar und arretierbar ist.

13. Kombination eines Schließzylinders und eines Flachschlüssels (8) nach Anspruch 1 oder einem der darauf folgenden Ansprüche, **dadurch gekennzeichnet,** daß nach einem Einbruchsversuch das blockierte Schloß ohne Zerstörung dadurch entriegelbar ist, daß ein flexibles, stangen- oder drahtförmiges Sperrwerkzeug durch eine Längsnut (39) eines Hilfsschlüssels (38) und durch den Schlüsselkanal (9) hindurchsteckbar und unter dem blockierten Kernstift (5) und über den Schutzkörper (14) unter gleichzeitiger Rückdrückung des blockierten Kernstiftes (5) und Zurückschiebung des Verriegelungsschiebers (21) aus seiner blockierenden Lage entriegelbar ist, derart, daß dann durch den Hilfsschlüssel (38) der vorblockierte Kernstift (5) anhebbar ist und sich danach auf die Steuernase (28) des Verriegelungsschiebers (21) absenkt.

14. Kombination eines Schließzylinders und eines Flachschlüssels (8) nach Anspruch 1 oder einem der darauf folgenden Ansprüche, **dadurch gekennzeichnet,** daß einem der letzten Kernstifte (5) diametral gegenüberliegend zu dem Schutzkörper (14) ein Stift (34) angeordnet ist, derart, daß der Stift nach einem Aufbruchsversuch bei zurückgeschobenem Verriegelungsschieber (21) in den Schlüsselkanal (9) eintaucht und damit den zurückgedrückten Gehäusestift (3) in Sperrstellung gelangt.

15. Kombination eines Schließzylinders und eines Flachschlüssels (8) nach Anspruch 1 oder einem der darauf folgenden Ansprüche, **dadurch gekennzeichnet,** daß zwischen Steuernase (28) des Verriegelungsschiebers (21) und der Anlaufschräge (29) eine einen Kernstift (5) in Offenstellung steuernde Fläche (42) angeordnet ist, die in ihrer Länge (A) und/oder in ihrer Form und/oder in ihrer Winkelstellung zur Kernlängsachse (43) variierbar ist.

16. Kombination eines Schließzylinders und eines Flachschlüssels (8) nach Anspruch 1 oder einem der darauf folgenden Ansprüche, **dadurch gekennzeichnet,** daß der Mittenabstand der Steuernase (28) von der Kernlängsachse (43) und damit die Anlagefläche am Schlüssel (8) variierbar ist.

17. Kombination eines Schließzylinders und eines Flachschlüssels (8) nach Anspruch 1 oder einem der darauf folgenden Ansprüche, **dadurch gekennzeichnet,** daß die Steuernase (28) in eine oder mehrere Aussparungen (44) eingreift und daß die in Eingriff stehenden Abschnitte der Steuernase (28) und Aussparung (44) variierbar sind.

18. Kombination eines Schließzylinders und eines Flachschlüssels (8) nach Anspruch 1 oder einem der darauf folgenden Ansprüche, **dadurch gekennzeichnet,** daß der Längsschlitz (11) des Schlüssels (8) hinsichtlich seiner Form und/oder seiner Abmessungen und/oder des Winkels seiner Längsachse (45) zur Kernlängsachse (43) variierbar ist.

## Claims

1. Combination of a flat key (8) and a cylinder lock with tumbler pins (3, 4), with a cylinder housing (1), in which a core (2) of cylindrical cross-section with longitudinal profile or longitudinal ribbed profile is rotatably located in the key channel (9) for a flat key (8) provided on the narrow side with variable notches (7), and with spring-loaded tumbler pins (3, 4) extending at right angles to the core longitudinal axis (43), which former are arranged in each case in a row or in rows arranged on planes, which for example are arranged parallel to the centre axis of the core (2) and which comprise at least one core pin (5), opposite to which lie the matching notches (7) and recesses in the flat key (8), where the key back (10) is tangent to the core circumference, where a locking slide (21) is actuatable by the end section of the flat key (8), which former controls at least one core pin (5) locking the core (2) to prevent rotation where, in the recess of the key channel (9) corresponding to the area of the key tip (12, 13), a protecting element (14) is present in the key channel (9), which element is surrounded by the flat key (8) with a longitudinal matching slot (11), such that the longitudinal slot (11) exits at the key tip, where the transverse dimensions of the longitudinal slot are designed so that the flat key (8) with the two key tips (12, 13) so formed surrounds the protecting element (14) arranged at right angles to the key channel (9) with minimum play on opposite side, and that the protecting element (14) connected to the core (2) is of rod-shaped design, where the protecting element (14) is traversed by a hole (15) running perpendicular to the core longitudinal axis and passes through the key channel (9) in the region of the key tip (12, 13), where in the region of the recesses of the key channel (9) corresponding to the key tip (12, 13) an indexing pin (16) is arranged opposite to the key back (10), and that the protecting element (14) is retained in the hole (15) under stress, where the indexing pin (16) is spring-loaded and can be depressed by the key back (10) in open position, where the longitudinal axis of the indexing pin (16) is perpendicular to the core longitudinal axis and perpendicular to the longitudinal axis of the bar-shaped protecting element (14), as well as perpendicular to the longitudinal axis of the key (9), and that the locking slide (21) is subjected to load in axial direction of the core (2) by spring pressure towards the flat key (8) and that the locking slide (21) possesses a control lug (28) which, when the cylinder lock is operated with the corresponding flat key (8), can be pushed back by it in opposition to the spring pressure and which with a control face (29) in the form of a stop face controls the corresponding core pin (5), lockable by the locking slide (21), in open position, where the locking slide (21) is of T-shaped design with a cross-section perpendicular to the core longitudinal axis and that the locking slide (21) is guided, being longitudinally movable, in a correspondingly shaped longitudinal recess and guide (20) of the core (2).

2. Combination of a cylinder lock and a flat key (8) in accordance with Claim 1, **characterized by the fact that** the protecting element (14) is of circular cross-section.

3. Combination of a cylinder lock and a flat key (8) in accordance with Claim 1 or 2, **characterized by the fact that** the rounded ends of the protecting element (14) are arranged so as to be recessed in the hole (15) of the circumference of the core (5).

4. Combination of a cylinder lock and a flat key (8) in accordance with Claim or one of the subsequent Claims, **characterized by the fact that** the indexing pin (16) is pin- or stud-shaped.

5. Combination of a cylinder lock and a flat key (8) in accordance with Claim 1 or one of the subsequent Claims, **characterized by the fact that** the indexing pin (16) is located in a hole of the cylinder housing (1) with a spring which exerts pressure on it.

6. Combination of a cylinder lock and a flat key (8) in accordance with Claim 1 or one of the subsequent Claims, **characterized by the fact that** that the indexing pin (16) is arranged on a clamp spring (17) which surrounds the cylinder housing (1) under spring tension and that the clamp spring (17) is detachably located in lateral grooves on the cylinder housing (1).

7. Combination of a cylinder lock and a flat key (8) in accordance with Claim 6, **characterized by the fact that** the clamp spring (17) is of leaf spring steel.

8. Combination of a cylinder lock and a flat key (8) in accordance with Claim 1 or any of the subsequent Claims, **characterized by the fact that** the locking slide (21) incorporates a longitudinal groove (36) into which a pin (34) fixed in the cylinder housing (1) with an end section (35) enters when the flat key (8) is withdrawn, whilst when locked with a suitable flat key (8), the groove (36) is removed from the area of the shoulder (35) of the pin (34) by longitudinal displacement of the locking slide (21).

9. Combination of a cylinder lock and a flat key (8) in accordance with Claim 1 or one of the subsequent Claims, **characterized by the fact that** the control lug (28) possesses a stop bevel (29) describing an acute angle to the longitudinal axis of the core (2), which bevel controls two or more core pins (5), of which the core pin (5) closest to the control lug (28) possesses a recess, a shoulder, turned groove or the like, into which when opening is attempted with a non-fitting key (8) or the like, the control lug (28) intervenes and exerts a jamming action.

10. Combination of a cylinder lock and a flat key (8) in accordance with Claim 9, **characterized by the fact that** the locking slide (21) possesses an extension forming a single piece with the control lug (28) which is arranged in the key channel (9).

11. Combination of a cylinder lock and a flat key (8) in accordance with Claim 10, **characterized by the fact that** a spring element (22) passes along the extension and is located there, resting on the one hand on the locking slide (21) or its extension and on the other hand on an abutment.

12. Combination of a cylinder lock and a flat key (8) in accordance with Claim 11, **characterized by the fact that** the abutment (23) is adjustable and lockable in the direction of displacement of the locking slide (21).

13. Combination of a cylinder lock and a flat key (8) in accordance with Claim 1 or one of the subsequent Claims, **characterized by the fact that** after an attempted break-in, the jammed lock can be released non-destructively by the fact that a flexible, rod- or wire-shaped locking tool can be inserted through a longitudinal groove (39) of an auxiliary key (38) and through the key channel (9) and underneath the jammed core pin (5) and over the protective element (14), while simultaneously pushing back the jammed core pin (5) and sliding the locking slide (21) back out of its jammed position, release is possible such that then the previously jammed core pin (5) can be raised by means of the auxiliary key (38) and afterwards lowers onto the control lug (28) of the locking slide (21).

14. Combination of a cylinder lock and a flat key (8) in accordance with Claim 1 or one of the subsequent Claims, **characterized by the fact that** opposite one of the last core pins (5), diametrically opposite to the protecting element (14) a pin (34) is arranged such that after an attempted break-in with the locking slide (21) pushed back, the pin enters the key channel (9) and thus the retracted housing pin (3) moves to locked position.

15. Combination of a cylinder lock and a flat key (8) in accordance with Claim 1 or one of the subsequent Claims, **characterized by the fact that** between the control lug (28) of the locking slide (21) and the stop bevel (29), is arranged a surface (42) controlling a core pin (5) in open position, whose length (A) and/or its shape and/or its angular position relative to the core longitudinal axis (43) is variable.

16. Combination of a cylinder lock and a flat key (8) in accordance with Claim 1 or one of the subsequent Claims, **characterized by the fact that** the centre distance of the control lug (28) from the core longitudinal axis (43) and thus the contact surface on the key (8) is variable.

17. Combination of a cylinder lock and a flat key (8) in accordance with Claim 1 or one of the subsequent Claims, **characterized by the fact that** the control lug (28) engages in one or more recesses (44) and that the sections of the control lug (28) and recess (44) in engagement are variable.

18. Combination of a cylinder lock and a flat key (8) in accordance with Claim 1 or one of the subsequent Claims, **characterized by the fact that** the longitudinal slot (11) of the key (8) is variable in respect of its shape and/or its dimensions and/or the angle of its longitudinal axis (45) in relation to the core longitudinal axis (43).

## Revendications

1. Combinaison d'une clé plate (8) et d'une serrure cylindrique à butées de goupille (3, 4) avec un corps de serrure (1 ) dans lequel un noyau (2) de section circulaire à profil longitudinal ou profil longitudinal nervuré repose tout en pouvant tourner dans le canal (9) de la clé plate (8) dotée en son côté étroit d'encoches (7) prévues et variables, et avec des butées (3, 4) de goupilles sous contrainte ressort lesquelles s'étendent transversalement à l'axe longitudinal (43) du noyau (43) et qui (3, 4) sont disposées sur une ou plusieurs rangées sur des plans par ex. parallèles à l'axe médian du noyau (2), et qui comprennent au moins une goupille (5) à laquelle font face les encoches (7) et creux ménagés sur la clé plate (8), le dos de la clé (10) touchant la surface du noyau, l'extrémité de la clé plate (8) pouvant actionner un curseur de verrouillage (21) qui pilote au moins une goupille (5) qui verrouille le noyau (2) par rotation, un corps protecteur (14) étant présent dans la partie la plus profonde du canal à clé (9), dans la zone ou se trouve la pointe de la clé (12, 13), lequel (14) est entouré de la clé plate (8) par le biais d'une fente longitudinale de forme adaptée à la clé, de telle sorte que cette fente longitudinale (11) débouche contre la pointe de la clé, les dimensions transversales de la fente longitudinale étant calculées de telle sorte que les deux pointes ainsi formées (12, 13) de la clé plate (8) entourent avec peu de jeu et de deux côtés opposés le corps protecteur (14) disposé transversalement au canal à clé (9), et que le corps protecteur (14) relié au noyau (2) a la forme d'une tige, ce corps (14) étant enfiché dans un alésage (15) au tracé perpendiculaire à l'axe longitudinal du noyau et traversant le canal à clé (9) dans la zone de la pointe de la clé (12, 13), une goupille d'indexation (16) située en face du dos de la clé (10) étant affectée à la zone de la pointe de clé (12, 13) la plus profonde dans le canal à clé (9), et que le corps protecteur (14) est retenu par précontrainte dans l'alésage (15), la goupille d'indexation (16) reposant sur ressort, le dos de la clé (10) pouvant repousser ladite goupille (16) en position d'ouverture, l'axe longitudinal de la goupille d'indexation (16) étant perpendiculaire à l'axe longitudinal du noyau, perpendiculaire à l'axe longitudinal du corps protecteur (14) en forme de tige, et perpendiculaire à l'axe longitudinal du canal à clé (9), et que le curseur de verrouillage (21) se trouve, dans le sens de l'axe longitudinal du noyau (2), sous contrainte ressort s'exerçant en direction de la clé plate (8) et que ledit curseur (21) présente une saillie-pilote (28) qui, lorsqu'on introduit la bonne clé plate (8) dans la serrure cylindrique, est repoussable par ladite clé surmontant la force du ressort et qui commande jusqu'en position d'ouverture, par une surface-pilote (29) conformée en surface d'amorçage, la goupille (5) concernée verrouillable par le curseur (21), la section du curseur de verrouillage (21) ayant perpendiculairement à l'axe longitudinal du noyau une géométrie en T, et que le curseur de verrouillage (21) est guidé coulissant dans un évidement longitudinal et dans un guide (20), de forme adaptée, du noyau (2).

2. Combinaison d'une serrure cylindrique et d'une clé plate (8) selon la revendication 1, **caractérisée en ce que** le corps protecteur (14) présente une section circulaire.

3. Combinaison d'une serrure cylindrique et d'une clé plate (8) selon la revendication 1 ou 2 **caractérisée en ce que** les sommets arrondis du corps protecteur (14) sont disposés dans l'alésage (15) en retrait par rapport à la surface de la goupille (5).

4. Combinaison d'une serrure cylindrique et d'une clé plate (8) selon la revendication 1 ou l'une des revendications suivantes, **caractérisée en ce que** la tige d'indexation (16) a la forme d'une tige ou d'un boulon.

5. Combinaison d'une serrure cylindrique et d'une clé plate (8) selon la revendication 1 ou l'une des revendications suivantes, **caractérisée en ce que** la tige d'indexation (16) repose sous la contrainte d'un ressort dans un alésage du corps de serrure (1).

6. Combinaison d'une serrure cylindrique et d'une clé plate (8) selon la revendication 1 ou l'une des revendications suivantes, **caractérisée en ce que** la tige d'indexation (16) est disposée contre un ressort-agrafe (17) ceinturant sous sa tension propre le corps de serrure (1) et en ce que le ressort-agrafe (17) repose de manière amovible dans des rainures latérales du corps de serrure (1).

7. Combinaison d'une serrure cylindrique et d'une clé plate (8) selon la revendication 6, **caractérisée en ce que** le ressort-agrafe (17) en fabriqué en acier à lame-ressort.

8. Combinaison d'une serrure cylindrique et d'une clé plate (8) selon la revendication 1 ou l'une des revendications suivantes, **caractérisée en ce que** le curseur de verrouillage (21) présente une rainure longitudinale (36) dans laquelle, clé plate (8) retirée, plonge l'extrémité (35) d'une goupille (34) fixée dans le corps de serrure (1), tandis que lors d'une fermeture au moyen d'une clé plate appropriée (8) la rainure longitudinale (36) s'éloigne de la zone terminale (35) de la goupille (34) par déplacement longitudinal du curseur de verrouillage (21).

9. Combinaison d'une serrure cylindrique et d'une clé plate (8) selon la revendication 1 ou l'une des revendications suivantes, **caractérisée en ce que** la saille-pilote (28) présente un biseau d'amorçage (29) dont le tracé forme un angle aigu avec l'axe longitudinal du noyau (2), lequel (29) pilote deux ou plusieurs goupilles (5), parmi lesquelles celle (5) qui se trouve le plus près de la saillie-pilote (28) présente un retrait, un épaulement, une gorge tournée ou assimilés dans lesquels, lorsqu'on tente d'ouvrir la serrure avec une clé inadaptée (8) ou assimilée, engrène la saillie-pilote (28) avec pour effet de bloquer.

10. Combinaison d'une serrure cylindrique et d'une clé plate (8) selon la revendication 9, **caractérisée en ce que** le curseur de verrouillage (21) présente un appendice monobloc formé par la saillie-pilote (28), lequel appendice est disposé dans le canal à clé (9).

11. Combinaison d'une serrure cylindrique et d'une clé plate (8) selon la revendication 10, **caractérisée en ce qu**'un élément ressort (22) est guidé et repose sur l'appendice, lequel élément s'appuie d'un côté contre le curseur de verrouillage (21) et son appendice, et de l'autre contre un palier antagoniste (23).

12. Combinaison d'une serrure cylindrique et d'une clé plate (8) selon la revendication 11, **caractérisée en ce que** le palier antagoniste (23) est réglable et blocable dans le sens de déplacement du curseur de verrouillage (21).

13. Combinaison d'une serrure cylindrique et d'une clé plate (8) selon la revendication 1 ou l'une des revendications suivantes, **caractérisée en ce qu'**après une tentative d'effraction la serrure bloquée est déverrouillable sans destruction en introduisant un outil flexible en forme de tige ou de fil dans la rainure longitudinale (39) d'une clé auxiliaire (38) et dans le canal à clé (9), le déverrouillage ayant lieu par le passage sous la goupille bloquée (5) et sur le corps protecteur (14), avec repoussement simultané de la goupille bloquée (5) et du curseur de verrouillage (21) hors de sa position bloquée, de sorte qu'ensuite la clé auxiliaire (38) permet de soulever la goupille (5) prébloquée qui s'abaisse ensuite sur la saillie-pilote (28) du curseur de verrouillage (21).

14. Combinaison d'une serrure cylindrique et d'une clé plate (8) selon la revendication 1 ou l'une des revendications suivantes, **caractérisée en ce qu'**une goupille (34) est disposée diamétralement opposée à l'une dernière goupilles (5) par rapport au corps protecteur (14), de telle sorte que la goupille, après une tentative d'effraction avec recul du curseur de verrouillage (21), plonge dans le canal à clé (9) ce qui fait parvenir en position de verrouillage la goupille (3) repoussée vers l'arrière.

15. Combinaison d'une serrure cylindrique et d'une clé plate (8) selon la revendication 1 ou l'une des revendications suivantes, **caractérisée en ce qu'**entre la saillie-pilote (28) du curseur de verrouillage (21) et le biseau d'amorçage (29) se trouve une surface (42) pilotant en position ouverte une goupille (5), laquelle (42) est de longueur (A) et/ou de forme variables et/ou présente un angle variable par rapport à l'axe longitudinal du noyau (43).

16. Combinaison d'une serrure cylindrique et d'une clé plate (8) selon la revendication 1 ou l'une des revendications suivantes, **caractérisée en ce que** la distance entre le centre de la saillie-pilote (28) et l'axe longitudinal du noyau (43) et donc la surface d'appui contre la clé (8) sont variables.

17. Combinaison d'une serrure cylindrique et d'une clé plate (8) selon la revendication 1 ou l'une des revendications suivantes, **caractérisée en ce que** la saillie-pilote (28) engrène dans un ou plusieurs évidements (44) et que les segments de la saillie-pilote (28) engrenés et les évidements (44) sont variables.

18. Combinaison d'une serrure cylindrique et d'une clé plate (8) selon la revendication 1 ou l'une des revendications suivantes, **caractérisée en ce que** la fente longitudinale (11 ) de la clé (8) est de forme et/ou de dimensions variables et/ou que son axe longitudinal (45) présente un angle variable par rapport à l'axe longitudinal du noyau (43).
